# EUROPÄISCHE PATENTSCHRIFT

(11) **EP 0 007 418 B1**
(45) Veröffentlichungstag und Bekanntmachung des Hinweises auf die Patenterteilung: **10.06.1981**
(21) Anmeldenummer: 79101915.1
(22) Anmeldetag: 13.06.1979
(51) Int. Cl.: C21C 5/48

(54) **Vorrichtung zur Versorgung von Konverterdüsen mit gasförmigen und/oder flüssigen Kohlenwasserstoffen**
Device for supplying the tuyeres of a metallurgical vessel with gaseous and/or liquid hydrocarbons
Dispositif pour l'alimentation des tuyères d'un convertisseur métallurgique en hydrocarbures gazeux et/ou liquides

(30) Priorität: 13.06.1978 DE 2825851
(43) Veröffentlichungstag der Anmeldung: 06.02.1980
(73) Patentinhaber: Eisenwerk-Gesellschaft Maximilianshütte mbH, D-8458 Sulzbach-Rosenberg (DE)
(72) Erfinder: Fassbinder, Hans-Georg, Dr., D-8458 Sulzbach-Rosenberg (DE)
(74) Vertreter: Kador & Partner

## Beschreibung

Die Erfindung betrifft eine Vorrichtung zur Versorgung von Konverterdüsen aus konzentrischen Rohren mit gasförmigen und/oder flüssigen Kohlenwasserstoffen, wobei durch die Düsen gleichzeitig Sauerstoff oder sauerstoffenthaltende Gase in einen Konverter geleitet werden.

Die Verwendung von Frischgasdüsen aus konzentrischen Rohren in Konvertern zur Stahlerzeugung ist bekannt. Normalerweise wird das oxidierende Frischgas, hauptsächlich Sauerstoff, mit und ohne Beladung staubförmiger Schlackenbildner, durch das zentrale Düsenrohr geleitet, und durch einen oder mehrere der Ringspalte führt man gleichzeitig Kohlenwasserstoffe zum Düsenschutz. Das bekannte OBM/Q-BOP-Verfahren benutzt derartige Düsen, wie beispielsweise in den deutschen Patentschriften 1 583 968,1 1 758 816 und 1 966 314 beschrieben.

Weiter beschreibt die deutsche Patentschrift 2200413 den Einsatz der gleichen Düsen in einem Konverter oberhalb der Badoberfläche. Dabei kommen als Düsenschutzmedium ebenfalls gasförmige und/oder flüssige Kohlenwasserstoffe zur Anwendung.

Die deutsche Offenlegungsschrift 2756432 bezieht sich auf ein Verfahren zur Erhöhung des Schrottsatzes bei der Stahlherstellung im OBM-Konverter. Bei diesem Verfahrten werden die üblichen Sauerstoffeinleitungsdüsen zunächst als ÖI-Sauerstoff-Brenner zum Schrottvorheizen betrieben.

Nachdem Roheisen in den Konverter chargiert ist, führt man den üblichen Frischprozeß durch und setzt gasförmige Kohlenwasserstoffe, beispielsweise Methan und Propan, als Düsenschutzmedium ein. Daraus ergeben sich hinsichtlich des Düsenaufbaus besondere Vorteile. Die erforderlichen Ölmengen zum Schrott-Vorheizen, die selbstverständlich über den Düsenschutzmediummengen liegen, können durch den gleichen Ringspalt der Sauerstoffeinleitungsdüsen geführt werden wie die gasförmigen Kohlenwasserstoffe beim Stahlfrischen. Die gasförmigen Kohlenwasserstoffe haben sich in der betrieblichen Handhabung bei der Verwendung als Schutzmedien bei der Stahlproduktion als problemlos erwiesen, während sich Ölprodukte besonders gut zum Schrottvorheizen eignen.

Die wechselweise Versorgung der Düsen mit verschiedenen gasförmigen und/oder flüssigen Kohlenwasserstoffen, hat in der Betriebspraxis einige Schwierigkeiten aufgeworfen. Zwar beschreibt die deutsche Patentschrift 21 61 000 ein Verfahren und eine Vorrichtung zur gleichmäßigen Zuteilung und wechselweisen Zuführung von flüssigen oder gasförmigen Schutzmedien für Frischgasdüsen in einem Konverter, jedoch erwies sich dieses Verfahren bei der Anwendung im Stahlwerk als nicht ausreichend betriebssicher. Die zuverlässige Versorgung der Düsen mit Kohlenwasserstoffen während der Einsatzzeit ohne jede Unterbrechung ist eine notwendige Voraussetzung, denn sobald diese Bedingung nicht eingehalten wird, brennen die Düsen zurück und machen langwierige Reparaturarbeiten erforderlich, die entsprechende Produktionsausfallzeiten nach sich ziehen. Die wirtschaftlichen Nachteile, die sich daraus ergeben, sind erheblich. Insbesondere zeigten sich die Mehrfach-Umschaltventile und die Regeleinrichtungen im heißen Konverterbereich als störanfällig. Darüber hinaus neigen Steuerventile mit Kolbenschiebereinrichtungen, wie sie das bekannte Verfahren für das Umschalten von gasförmigen auf flüssige Kohlenwasserstoffe beschreibt, gelegentlich zum Klemmen des Kolbenschiebers in den Führungen.

Eine weitere Vorrichtung zum gesteuerten Zuführen eines Frischgases und eines fluiden Schutzmediums nach der deutschen Patentschrift 2326754 beinhaltet zwar erhebliche Verbesserungen für die Sicherheitssteuerung des Düsenschutzmediums, jedoch zeigt beispielsweise das Regelventil eine ähnliche Neigung zum Klemmen wie der Kolbenschieber.

Daraus resultiert weiterhin eine Verschlechterung der Feinregulierung der Düsenschutzmediummenge.

Bei Anwendung dieser bekannten Regel- und Steuereinrichtungen für die Versorgung der Düsen mit gasförmigen und/oder flüssigen Kohlenwasserstoffen erwies es sich, wegen der Temperaturempfindlichkeit der Vorrichtungen, für eine betriebssichere Anwendung als unum gänglich, die Regeleinrichtungen außerhalb des Konverterbereichs anzuordnen und die Schutzmediumversorgungsleitungen für jede Düse durch eine Mehrfach-Drehdurchführung am Konverterzapfen zun leiten.

Es versteht sich von selbst, daß der technische Aufwand für diese Vielfach-Drehdurchführungen groß ist. Normalerweise setzt man 10 bis ca. 25 Düsen bei Konvertergrößen von 50 t bis 300 t ein, und sobald die wechselweise Zu:üh- rung von gasförmigen und flüssigen Kohlenwasserstoffen zu den Düsen erforderlich ist, sind je zwei Leitungen zu jeder Düse nötig. Bei nur 10 Düsen bedeutet dies eine Drehdurchführung mit 20 separaten Durchgängen. Der Transport von gasförmigen und flüssigen Kohlenwasserstoffen in den gleichen Düsenleitungen erwies sich als nachteilig, da auf Grund der verschiedenen Volumina der Medien unterschiedliche Leitungsquerschnitte benötigt werden.

Weiterhin stören lange Leitungswege von den Gleichverteilungs-, Steuerungs- und Überwachungseinrichtungen außerhalb der Konverteranlage, über die Drehdurchführung bis zu den Düsen. Neben zusätzlichen Störquellen, insbesondere Leckagen in der Drehdurchführung, bewirken die relativ großen Leitungsvolumina eine höhere Trägheit im gesamten Steuersystem.

Die Aufgabe der Erfindung ist es daher, eine Vorrichtung zu schaffen, die die vorgenannten Nachteile vermeidet und in einfacher, betriebssicherer Weise die gleichmäßige Zuteilung bei stark unterschiedlichen Durchflußraten sowie austauschbare Zuführung von gasförmigen und/oder flüssigen Kohlenwasserstoffen zu den Düsen erlaubt und gleichzeitig Sicherheitssteuerungen vorsieht, die weitgehend trägheitslos ansprechen und bereits die Drehdurchführung vor Gasrückströmungen schützen.

Diese Aufgabe wird durch eine Vorrichtung gemäß Anspruch 1 gelöst.

Die erfindungsgemäße Vorrichtung, bei der die Kohlenwasserstoffmengenregelung getrennt für gasförmige und flüssige Kohlenwasserstoffe und die Verteilung auf individuelle Düsenversorgungsleitungen in einer Baugruppe mit der Drehdurchführung am Konverter zusammengefaßt werden und der in den Düsenleitungen für gasförmige Kohlenwasserstoffe je ein Sicherheitssteuerorgan mit mehreren Funktionen nachgeschaltet wird, weist eine Reihe von Vorteilen gegenüber den bekannten Vorrichtungen zur Versorgung der Düsen mit Kohlenwasserstoffen auf. Bis zu der drehbaren Regeleinheit werden die Kohlenwasserstoffe lediglich in einer Sammelleitung geführt.

Sobald für den Betrieb der Einsatz von gasförmigen und flüssigen Kohlenwasserstoffen vorgesehen ist, wird je eine Sammelleitung für das Gas, beispielsweise Methan, Propan, und für die Flüssigkeit, beispielsweise Öl, verlegt. Die Sammelleitungen weisen einen ausreichenden Querschnitt für die maximale Durchflußrate bei stark unterschiedlichen Durchflußmengen auf. Es liegt auch im Sinne der Erfindung, lediglich eine Kohlenwasserstoffsorte den Düsen zuzuleiten. Zum Beispiel hat es sich beim Einsatz von Erdgas, d. h. Methan, bewährt, entsprechend hohe Mengen zum Vorheizen von Schrott den Düsen zuzuführen und während des Frischprozesses den Kohlenwasserstoffdurchsatz auf die für den Düsenschutz erforderliche Menge von ca. 6 bis 10%, bezogen auf den eingeleiteten Sauerstoff, zu reduzieren. Die Mengenregelvorrichtung in der drehbaren Regeleinheit erlaubt diese Arbeitsweise problemlos. Entsprechend kann beim Einsatz flüssiger Kohlenwasserstoffe, z. B. Öl. verfahren werden.

Die erfindungsgemäße Vorrichtung weist besondere Vorteile beim wechselweisen Einsatz von gasförmigen und flüssigen Kohlenwasserstoffen auf. Die drehbare Regeleinheit verfügt bei dieser Anwendung über zwei getrennte Regel- und Verteilungseihrichtungen. Die Mengenregelvorrichtung für die Kohlenwasserstoffe kann beliebig während der Betriebszeit gesteuert werden. Sie arbeitet synchron für sämtliche Düsen im Konverter.

Ein weiterer Vorteil der erfindungsgemäßen Vorrichtung besteht in den relativ kurzen, individuellen Versorgungsleitungen für flüssige und/oder gasförmige Kohlenwasserstoffe zu jeder Düse. Ausgehend von der drehbaren Regeleinheit am Konverterzapfen, sind lediglich die kurzen Abstände zwischen dem Konverterzapfen und den Düsen durch entsprechende Leitungen für jede Düse zu überbrücken. Diese individuellen Düsenversorgungsleitungen können auf einen minimalen Querschnitt ausgelegt werden, so daß bei höchsten Durchsatzraten etwa ein maximaler Druckverlust für gasförmige Kohlenwasserstoffe von ca. 1,2 bar und für flüssige Kohlenwasserstoffe von ca. 2 bar nicht überschritten wird. Es ergeben sich damit relativ kleine Volumina in den Leitungen, und diese geringen Totvolumina wirken sich günstig auf das gesamte Steuersystem aus. Einmal spricht die Steuerung nahezu trägheitslos an, und beim Umschalten auf kohlenwasserstofffreie Düsenkühlmedien, beispielsweise Stickstoff, Luft, Argon, während der Konverterliegezeiten sind nur kuize Leitungsstücke freizublasen, d. h. die Kohlenwasserstoffrestmengen in den individuellen Düsenleitungen sind klein.

Die erfindungsgemäße drehbare Regeleinheit setzt sich im Prinzip aus einem ortsfesten Gehäuse, das beispielsweise mit dem Lagerbock des Konverters fest verbunden ist, und einem drehbaren Vorrichtungsteil, der ganz oder mindestens teilweise zentral in dem ortsfesten Gehäuse geführt wird, zusammen. Der drehbare Vorrichtungsteil ist erfindungsgemäß am Konverterdrehzapfen montiert und folgt somit der Konverterdrehbewegung.

Der drehbare Vorrichtungsteil besteht im wesentlichen aus den Mengenregulierorganen, die mit der Verteilungseinrichtung für die individuellen Düsenzuführungsleitungen für gasförmige und/oder flüssige Kohlenwasserstoffe integriert sind. Die Mengenregulierung erfolgt in an sich bekannter Weise durch Veränderung des Strömungsquerschnitts vor dem Eintritt der Kohlenwasserstoffe in die individuellen Düsenzuführungsleitungen. Die Querschnittsveränderung wird durch einen Steuerkolben bewirkt, der mittels üblicher Dichtungen und mit Zwischenentlüftungen gegen das ortsfeste Gehäuse abgedichtet ist. Die axiale Kolbenverschiebung bewirkt ein druckgesteuerter Membranteller, der von einer üblichen elektropneumatischen Steuereinheit bewegt wird, im ortsfesten Gehäuse. Gemäß der Erfindung ist dieser Membranteller über ein Axiallager mit dem Steuerkolben im Eingriff.

Eine vorteilhafte Ausführung der erfindungsgemäßen Vorrichtung besteht darin, den genannten Steuerkolben so auszubilden, daß er direkt als Hydraulikkolben wirkt. Die axialen Bewegungen des Steuerkolbens werden dann durch den Druck einer Hydraulikflüssigkeit zwischen dem ortsfesten Gehäuseteil und dem drehbaren Steuerkolben bewirkt. Der erforderliche Druck der Hydrautikftüssigkeit, um die gewünschten Axialbewegungen des Steuerkolbens hervorzurufen, wird durch eine handelsübliche elektropneumatische Steuereinrichtung bzw. Hydrauliksteuereinheit eingestellt. Bei dieser Bauweise erübrigt sich das zuvor genannte Axiallager in Verbindung mit dem Membranteller zur Übertragung der Membrantellerbewegung auf den steuerkolben.

Gemäß der Erfindung werden die Sicherheitssteuerorgane in den individuellen Versorgungsleitungen für gasförmige Kohlenwasserstoffe mit dem drehbaren Vorrichtungsteil an der drehbaren Regeleinheit verbunden. Damit ergibt sich nur noch die Notwendigkeit, den erforderlichen Steuerdruck für die Sicherheitssteuerorgane vom ortsfesten zum drehbaren Teil der Regeleinheit zu übertragen. Ebenso können auf unkomplizierte Weise elektrische Signale für Anzeige- und Steuerzwecke von den Sicherheitssteuerorganen über entsprechende elektrische Schleifkontakte an der drehbaren Regeleinheit geleitet werden.

Gemäß der Erfindung kann die drehbare Regeleinheit über einen in der Drehachse zentral angeordneten Durchgang verfügen. Dieser zentrale Durchgang ist gasdicht gegenüber sämtlichen Systemen der drehbaren Steuereinheit abgedichtet. Der Durchgang ist beispielsweise als zusätzliche Versorgungsleitung für den Konverter mit beliebigen Medien oder als Meß-Leitung zu nutzen. Der genannte zentrale Durchgang kann weiterhin mehrere Leitungen, beispielsweise in Form konzentrischer Rohre, die ebenfalls gegeneinander gedichtet sind, aufnehmen. So hat es sich z. B. bewährt, für Kontrollmessungen an den Bodendüsen eines Konverters drei Druckmeßleitungen in Form konzentrischer Rohre durch die Zentralbohrung der drehbaren Steuereinheit zu führen.

Das Sicherheitssteuerorgan in jeder Düsenleitung für die gasförmigen Kohlenwasserstoffe stellt eine in Wechselbeziehung stehende Kombination von Druckbegrenzungs- und Rückschlagventil mit Differenzdruckwächter dar. Im wesentlichen verfügt es über drei bewegliche Membranteller, deren Stellung sich entsprechend der in fünf voneinander getrennten Druckräumen herrschenden Drücke ergibt. Dieses Sicherheitssteuerorgan reguliert einmal den Druck der gasförmigen Kohlenwasserstoffe an den Düsen und den herrschenden Sauerstoffdruck an jeder Düse und wirkt zum anderen gleichzeitig als Rückschlagventil, sobald Sauerstoff. d. h. ein höherer Druck, in den Düsenringspalt gelangt. Darüber hinaus überwacht es die Durchflußmenge von gasförmigen Kohlenwasserstoffen durch die Düsen, der sich aus dem Druckvergleich des Gases vor und nach dem Mengenregulierorgan ergibt. Sobald diese Druckdifferenz einen Mindestwert unterschreitet, wird ein elektrisches Warn-- oder :Steuersignal ausgelöst.

Gemäß der Erfindung kann die Druckdifferenz auch als-Analogwert übertragen und angezeigt werden. Damit läßt sich in einfacher Weise die Düsenversorgung mit Kohlenwasserstoffen und die Funktion der Sicherheitssteuerorgane über- :wachen.

Die erfindüngsgemäße Vorrichtung wird nunmehr an Hand von Beispielen und beispiethaften, bevorzugten Ausführungsformen der Vorrichtung und entsprechenden Abbildungen näher erläutert. Es zeigt
fig. 1 einen Schnitt durch die drehbare Regeleinheit, die in diesem Beispiel für gasförmige und flüssige Kohlenwasserstoffe ausgelegt ist,
Fig. 2 einen Schnitt durch das Sicherheitssteuerorgan für gasförmige Kohlenwasserstoffe;
Fig. 3 zeigt einen Konverter mit der erfindungsgemäßen Versorgungsvorrichtung im Schnitt, und
Fig. 4 zeigt eine weitere Ausführungsform der Versorgungsvorrichtung im Schnitt.

Die drehbare Regeleinheit, gemäß Fig. 1, besteht aus dem ortsfesten Gehäuse 1, in Fig. 1 schräg schraffiert, und dem drehbaren Vorrichtungsteil 2, in Fig. 1 kreuzschraffiert. Die Sammelleitung 3 für die gasförmigen Kohlenwasserstoffe ist mit dem ortsfesten Gehäuse 1 verschweißt. Aus dem Verteilungsraum 4 strömen die gasförmigen Kohlenwasserstoffe über die Bohrungen 5 im drehbaren Vorrichtungsteil zu den Anschlußleitungen6 in das Sicherheitssteuerorgan 7 und von dort in die individuellen Düsenleitungen für gasförmige Kohlenwasserstoffe 8. Die Sicherheitssteuerorgane 7 in jeder Düsenleitung für gasförmige Kohlenwasserstoffe sind mit dem drehbaren Vorrichtungsteil 2 fest verbunden und folgen demgemäß ebenfalls der Konverterdrehbewegung.

Die Mengenregulierorgane an den Eintrittsöffnungen der Kohlenwasserstoffe aus dem Verteilungsraum 4 in die Bohrungen 5 bestehen aus einer konischen Bohrung 9, in die die Regulierstifte 10 eintauchen. Die Eintauchtiefe der Regulierstifte 10 in die konischen Bohrungen 9 ergibt den, die Gasmengen bestimmenden. freien Querschnitt für die gasförmigen Kohlenwasserstoffe. Die Regulierstifte 10 sind mit dem Steuerkolben 11, der eine axiale Bewegung ausführen kann, fest verbunden. Die Regulierorgane übernehmen damit sowohl die Funktion eines Regelventils für den Gesamtdurchfluß an Schutzmedien als auch die Gleichverteilung dieses Durchflusses auf die einzelnen Düsen.

Die axiale Verschiebung des Steuerkolbens 11 erfolgt durch eine an sich bekannte pneumatische Steuerung, die im wesentlichen aus dem Membranteller 12 und der Steuereinheit 13 besteht. Der Membranteller 12 ist über das Axiallager 14 mit dem Steuerkolben gekoppelt. In Ruhestellung drückt die Feder 15 den Membranteller 12 so weit in axialer Richtung in den Druckraum 16, bis die Regulierstifte 10 die konischen Bohrungen 9 verschließen. In Arbeitsstellung reguliert die elektropneumatische Steuereinheit 13 den Druck im Druckraum 16 so ein, daß der Membranteller 12 die gewünschte Lage einnimmt, die der Steuereinheit 13 durch ein elektrisches Signal mitgeteilt wird. Durch den mechanischen Stellungsgeber 17, der mit der Steuereinheit 13 in Verbindung steht, überwacht die Steuereinheit 13 die gewünschte Stellung des Membrantellers 12. Der Druckraum 1.6 ist über eine Membran 18 gegen den drucklosen Raum 19, in dem sich auch die Feder befindet, abgedichtet.

Bei den weiteren Dichtungen, beispielsweise 20, zwischen dem Stellzylinder und dem Membranteller handelt es sich um übliche Dichtmittel. Um sicher das Überströmen verschiedener Medien von einer Kammer in die andere zu verhindern,beispielsweise vom Druckraum 16 in die Verteilerkammer 4 für gasförmige Kohlenwasserstoffe, werden vorteilhafterweise zwei Dichtungen mit einer drucklosen Zwischenentlüftung kombiniert, beispielsweise Dichtung 21, 22 und Zwischenentlüftung 23.

Die flüssigen Kohlenwasserstoffe werden der drehbaren Regeleinheit über die Sammelleitung 24 zugeführt. Sie durchströmen den Ringkanal 25 im drehbaren Vorrichtungsteil und gelangen in die Verteilerkammer 26 für flüssige Kohlenwasserstoffe. Von dort aus fließen sie über die Mengenregulierorgäne, bestehend aus den konischen Bohrungen 27 und den Regulierstiften 28 in die individuellen Düsenleitungen 29. Die Mengenregulierung der flüssigen Kohlenwasserstoffe erfolgt durch die gleiche pneumatische Steuereinheit 13, in Verbindung mit dem Membranteller 12 und dem Steuerkolben 11.

Bei der Versorgung der Konverterdüsen mit gasförmigen und flüssigen Kohlenwasserstoffen, führen demgemäß zu jeder Düse eine Leitung 8 für gasförmige Kohlenwasserstoffe und eine Leitung 29 für flüssige Kohlenwasserstoffe. Jeder dieser Leitungen ist ein Mengenregulierorgan, bestehend aus konischer Bohrung 9, 27 und Regulierstift 10, 28, zugeordnet. Der drehbare Vorrichtungsteil 2 stützt sich gegen das ortsfeste Gehäuse 1 über die Axiallager 30 ab.

Die elektrischen Anzeige- und Steuerspannungen werden vom drehbaren Vorrichtungsteil 2 zum ortsfesten Gehäuse 1 mittels der Schleifkontakteinheit 31 übertragen. Die Schleifkontakteinheit 31 wird zur Übertragung der elektrischen Signale aus den einzelnen Sicherheitssteuerorganen benötigt. Den Steuerdruck für die Leitung 32 am Sicherheitssteuerorgan führt man über die Zuführungsleitung am ortsfesten Gehäuse 1 zu dem drehbaren Vorrichtungsteil 2 und von dort zu dem Sicherheitssteuerorgan 7. Ein solcher Leitungsweg ist teilweise dargestellt. Über den Anschluß 34 und die Bohrung 35 im ortsfesten Gehäuse 1 wird der Druck zwischen den beiden Dichtungen 36, 40 dem drehbaren Vorrichtungsteil 2 zugeführt und über eine nicht dargestellte Bohrung in diesem drehbaren Vorrichtungsteil 2 an die Zuführung 32 des Sicherheitssteuerorgans 7 weitergeleitet, während die Sammelleitung 33 lediglich den Druck im Sammelraum 4 führt, der durch eine weitere, nicht dargestellte Bohrung im drehbaren Vorrichtungsteil 2 Zur Sammelleitung 33 geführt wird Leitung 69 führt vom Sicherheitssteuerorgan 7 zur Düsenleitung 8.

. Wie bereits ausgeführt, sind unterschiedliche Medienräume mit Doppel-Dichtungen und Zwischenentlüftung gegeneinander abgedichtet. Beispielsweise befindet sich zwischen den Dichtungen 37 und 38, die den axialbeweglichen Steuerkolben zwischen den Verteilungsräumen für flüssige Kohlenwasserstoffe 26 und gasförmige Kohlenwasserstoffe 4 abdichten, ebenfalls eine nicht dargestellte Zwischenentlüftung. Ähnlich, wie die Zwischenentlüftung 39 zwischen den beiden Dichtungen 40 und 41 zu erkennen ist

Die dargestellte. drehbare Regeleinheit weist weiterhin eine zentrale Bohrung 42 auf. Am ortsfesten Gehäuse 1 befindet sich der Anschluß 43 und am drehbaren Vorrichtungsteil 2 der Anschluß 44 für diese zentrale Bohrung 42. Durch diese Leitung, die mittels der Dichtungen 45 und 46 sowie der Zwischenentlüftung 47 vollkommen gegen die anderen Systeme der drehbaren Regeleinheit abgedichtet ist, können ein weiteres Medium . bzw. ein Steuerdruck an den Konverter geführt werden, oder diese Leitung läßt sich für Druckmessungen am Konverter nutzen.

Es liegt weiterhin im Sinne der Erfindung, eine oder mehrere konzentrische Leitungen durch die Bohrung 42 zu führen und gegeneinander abzudichten, wie es für die Bohrung 42 dargestellt ist.

Die drehbare Regeleinheit, gemäß Fig. 1, stellt eine bevorzugte Ausführungsform der erfindungsgemäßen- Vorrichtung für die Zufuhr von gasförmigen und flüssigen Kohlenwasserstoffen an die Konverterdüsen dar,Sie läßt sich auch für zwei verschiedene gasförmige bzw. flüssige Kohlenwasserstoffe anwenden. Die Querschnitte für die Mengenregulierung sind selbstverständlich den Durchflußraten anzupassen.

Die drehbare Regeleinheit läßt sich auch für eine Sorte von Kohlenwasserstoffen, beispielsweise Flüssigkeiten oder Gase, verwenden. Es hat sich bewährt, eine entsprechend vereinfachte Ausführung der drehbaren Regeleinheit für die Versorgung eines Konverters mit einer Sorte von Kohlenwasserstoffen zu benutzen. Es wird dann nur ein Satz von Mengenregulierorganen und nur eine individuelle Leitung für jede Düse benötigt.

Das in Fig. 2 gezeigte Sicherheitssteuerorgan 7. besteht im wesentlichen aus den drei Membrantellern 50, 51 und 52 und den fünf gegeneinander abgedichteten Druckräumen 53, 54, 55, 56 und 57. Jeder der drei Membranteller 50, 51, 52 ist mit Dichtungsmembranen 58, 59, 60 gegen das Gehäuse 61 des Sicherheitssteuerorgans abgedichtet.

Von der drehbaren Regeleinheit strömt die eingestellte Kohlenwasserstoffmenge für die einzelne Düse dem Sicherheitssteuerorgan über die Leitung 6 zu. 1m bruckraum 53 herrscht demgemäß der gleiche Gasdruck wie in der Zuführungsleitung 6. Dieser Druck wird über den Anschluß 62 auch dem Druckraum 53 am Membranteller 52 mitgeteilt

In der dargestellten, üblichen Betriebsstellung der Systeme im Sicherheitssteuerorgan herrscht der Druck im Druckraum 53 auch im Druckraum 55. Der Leitungsweg führt über den Anschluß 62, die geöffnete Dichtung 63 und die Bohrung 64 in dem Membranteller 51 zu den Druckräumen 53 und 55. Der Membranteller 50, der gegen die Federkraft der Feder 65 arbeitet, gibt über das Verbindungsstück 66 einen Durchlaßquerschnitt 68 an der Dichtung 67 frei. Über diesen Durchlaßquerschnitt 68 strömt das Kohlenwasserstoffgas aus der Leitung 6 über den Druckraum 53 in den Druckraum 54 und verläßt diesen über die Austrittsöffnung 69 und gelangt echließlich durch die individuelle Düsenleitung 8 zur Düse.

Da im Druckraum 55 in dieser Schaltstellung des Membrantellers 51 der Druck des Druckraumes 53 herrscht, wirkt das Sicherheitssteuerorgan jetzt als servogesteuertes Rückschlagventil. Denn auf die Membrane 58 wirkt der Eingangsdruck über 55 öffnend und der Ausgangsdruck über 54 schließend auf den Ventilteller 70; zusätzlich wirkt eine Feder 65 schließend. Kraftgleichgewicht ist erreicht, wenn der Eingangsdruck 55 um 0,2 bar höher ist als der Ausgangsdruck 54; entsprechend wird die Feder 65 ausgelegt. So erhält man am Durchlaßquerschnitt einen konstanten Druckabfall von 0,2 bar. So wird ein Rückströmen von Medien aus dem Druckraum 54 in den Druckraum 53, also in umgekehrter Strömungsrichtung, sicher verhindert.

Über die Zuführungsleitung 71 steht der Druckraum 56 mit dem Sauerstoffdruck der Düse in Verbindung. Normalerweise wird der Sauerstoffdruck über einen Drucktransmitter mit einem Inertgas, beispielsweise Stickstoff, dem Druckraum 56 mitgeteilt.

Eine weitere Funktion des Sicherheitssteuerorgans besteht darin, den Kohlenwasserstoffdruck im Druckraum 54 mit dem Sauerstoffdruck an der Düse zu vergleichen und den Kohlenwasserstoffdruck in jedem Fall niedriger einzustellen als den Sauerstoffdruck. Sobald im Druckraum 56 ein geringerer Druck als im Druckraum 53 herrscht, verändert der Membranteller 51 seine dargestellte Lage, und die Dichtung 72 öffnet, so daß eine Verbindung zwischen dem Druckraum 56 und dem Druckraum 55 besteht. Gleichzeitig schließt die Dichtung 63 und sperrt den Zutritt vom Druckraum 53 über die Zuführung 62 zum Druckraum 55. Der Membranteller 51 arbeitet mit einer sogenannten Flip-Flop-Charakteristik, d. h. entweder dichtet die Dichtung 63, und die Dichtung 72 ist geöffnet, bzw. umgekehrt.

Wenn die Druckräume 56 und 55 miteinander verbunden sind, vergleicht der Membranteller 50 in der beschriebenen Weise diesen Druck mit dem Druckraum 54, und erst wenn eine genügend große Druckdifferenz zwischen den beiden Druckräumen besteht, kann das Kohlenwasserstoffgas aus dem Druckraum 53 über den Durchströmquerschnitt 68 in den Druckraum 54 gelangen. Mit anderen Worten wird durch das Zusammenwirken der Membranteller 50 und 51 jeweils der niedrigere Druck aus den Druckräumen 53 oder 56 wirksam, um eine ausreichende Druckdifferenz zwischen dem Druckraum 54 und 55 einzustellen, d. h. der Druck des Kohlenwasserstoffgases in der Leitung 69 liegt in jedem Betriebsfall unter dem niedrigeren Gasdruck im Druckraum 53 bzw. 56.

Das erfindungsgemäße Sicherheitssteuerorgan überwacht schließlich noch die Durchflußmenge der gasförmigen Kohlenwasserstoffe und löst ein Signal aus, sobald eine Mindestmenge unterschritten wird. Zur Erfüllung dieser Funktion führt man dem Druckraum 57 den Druck der gasförmigen Kohlenwasserstoffe zu, wie er vor dem Mengenregulierorgan in der drehbaren Regeleinheit im Verteilungsraum 4, herrscht. Solange der Druck im Druckraum 57 höher ist als im Druckraum 53, befindet sich der Membranteller 52 in der dargestellten Läge. Dies ist der übliche Betriebsfall. Sobald sich der Druck im Druckraum 53 dem im Druckraum 57 nähert, d. h. kein ausreichend hoher Druckabfall am Mengenregulierorgan 9, 10 mehr vorhanden ist, ändert der Membranteller 52, unterstützt durch die Federkraft der Feder 73, seine Lage. Damit nähert sich der Permanentmagnet 74 dem Magnetschalter 75 und schaltet ein elektrisches Signal ein.

Die Druckdifferenz am Mengenregulierorgan ist ein direktes Maß für die Durchflußrienge der gasförmigen Kohlenwasserstoffe. In der Betriebspraxis hat es sich als günstig erwiesen, bei einem Differenzdruck von 1,08 bar, der durch eine entsprechende Feder 73 eingestellt werden kann, dieses Signal auszulösen. Das elektrische Signal wird über die beschriebene Schleifkontakteinheit 31 an der drehbaren Regeleinheit zu einer beliebigen Anzeigestelle, beispielsweise in den Konverterleitstand, geführt.

Gemäß der Erfindung kann die Druckdifferenz zwischen den Druckräumen 57 und 53 auch analog übertragen und angezeigt werden. Der Membranteller 52 übernimmt dann die Funktion einer üblichen Differenzdruckmeßeinrichtung. Die analoge Differenzdruckanzeige anstelle eines Signals bei kritischem Differenzdruck ist ein Weg, um kontinuierlich die Versorgung der Düsen mit Kohlenwasserstoffen und die Funktion der Sicherheitssteuerung zu überwachen.

Das Sicherheitssteuerorgan gemäß Fig. 2 zeigt insbesondere, in welcher Weise die Steuerglieder für die Druckbegrenzung mit dem Servo-Rückschlagventil und dem Ditferenzdruckwächter zusammengefaßt sind. Die konstruktive Gestaltung dieser Baueinheit weicht von dieser weitgehend schematisierten Darstellung naturgemäß ab. Beispielsweise sind die Anschlüsse für die gasförmigen Kohlenwasserstoffe und die Steuerdrücke in einer Ebene zusammengefaßt. Die Verbindungsleitungen zu den einzelnen Druckräumen werden weitgehend durch Bohrungen im Gehäuse verwirklicht. Weiterhin kommen zum Teil Doppelmembranen zur besseren Führung der Membranteller und zur Unterstützung der Steuerfunktion zur Anwendung. Alternative Ausführungsformen, insbesondere hinsichtlich der konstruktiven Gestaltung des Sicherheitssteuerorgäns, liegen im Rahmen der Erfindung.

Die Anordnung des Sicherheitssteuerorgans, stromaufwärts von der Düse vor der drehbaren Regeleinheit, bietet, neben den beschriebenen Vorzügen, einen weiteren erheblichen Vorteil. Falls beim Betrieb der Düsen Gase unter einem höheren Druck, wie beispielsweise Sauerstoff, in die Düsenzuführungsleitungen strömen, reagiert das Sicherheitssteuerorgan in der beschriebenen Weise, beispielsweise als Servo-Rückschlagklappe, und schützt damit die drehbare Regeleinheit. In der bisherigen Betriebspraxis erweist es sich als besonders nachteilig, wenn ähnliche Steuer- und Überwachungseinrichtungen in nicht mehr temperaturgefährdeten Räumen, entfernt vom Konverter, untergebracht sind. Im Fall von Betriebsstörungen treten an den relativ komplizierten Mehrfach-Drehdurchführungen Beschädigungen auf.

Die Figur 3 zeigt einen Sauerstoff-Durchblaskonverter, bestehend aus einem Stahlblechmantel 80 mit der feuerfesten Ausmauerung 81. Über der Konverteröffnung 82 ist die Gasfanghaube 83 angeordnet, mit der die Konverterabgase der nicht dargestellten Gasreinigungsanlage zugeführt werden. Der Konverter 80 ist mit einem Konvertertragring 84 kraftschlüssig verbunden. Am Konvertertragring 84 befinden sich die beiden Drehzapfen 85 und 86. Die Drehzapfen 85 und 86 sind in den Lagern 87 und 88 gelagert und ermöglichen die Konverterdrehbewegung. Der Antrieb für die Konverterdrehbewegung erfolgt durch Motoren und Getriebe in der Baueinheit 89. Der Konverterantrieb 89 und die Lager 87 und 88 sind durch Montageböcke 90 mit dem Betonfundament 91 fest verbunden.

In der Bodenausmauerung 92 auf der Bodenplatte 93 des Sauerstoff-Durchblaskonverters befinden sich Düsen 94. Die Zentralrohre der aus zwei konzentrischen Rohren aufgebauten Düsen 94 werden über die Sammelleitung 95 und den Suspensionsverteiler 96 mit Sauerstoff und staubförmigen Schlackenbildnern versorgt. Die Zuführungsleitung 95 gelangt durch den Drehzapfen 85 und eine nicht dargestellte Drehdurchführung zum Suspensionsverteiler 96.

Die Ringspalte der Düsen 94 werden mit flüssigen oder gasförmigen Kohlenwasserstoffen versorgt. Das druckgesteuerte Umschaltventil 97 am Düsenflansch 98 schaltet druckabhängig die Kohlenwasserstoffversorgung um. Jede Düse verfügt über eine getrennte Leitung für gasförmige 99 und flüssige Kohlenwasserstoffe 100. Die Düsenversorgungsleitungen 99, 100 für gasförmige und flüssige Kohlenwasserstoffe werden stromauf durch den Konverterdrehzapfen 86 zu der erfindungsgemäßeri Steuervorrichtung 101 geführt. Die Vorrichtung 101 ist ungefähr maßstabsgerecht dargestellt und mit dem Konverterdrehzapfen 86 fest verbunden. verbunden.

Fig. 4 zeigt eine weitere Ausführungsform der Vorrichtung zur Versorgung der Düsen mit gasförmigen und/oder flüssigen Kohlenwasserstoffen. Die Versorgung der Vorrichtung mit gasförmigen Kohlenwasserstoffen erfolgt durch die Sammelleitung 105 und mit flüssigen Kohlenwasserstoffen durch die Sammelleitung 106. Die Hydraulikflüssigkeit wird der Vorrichtung durch die Leitung 107 zugeführt. Der Steuerkolberi 108 der Vorrichtung wird in axialer Richtung gemäß den Steuerbefehlen bewegt, und durch die Hydrauliksteuereinheit 109 geregelt. Die weiteren Funktionen ,der in Fig. 4 gezeigteri Vorrichtung entsprechen der in Fig 1 gezeigten.

Nachstehend wird die Wirkungsweise der erfindungsgemäßen Vorrichtung beschrieben.

Ein OBM-Konverter mit 60t Fassungsvermögen und 10 Bodendüsen dient zur Stahterzeugung mit erhöhtem Schrottsatz. Dazu chargiert man zunächst 22t Schrott in den leeren Konverter und benutzt die Bodendüsen als Ol-Sausrstoff-Brenner zum Vorheizen.

Während der Schrottvorheizzeit wird die ÖI-Sammelleitung 24 zur drehbaren Regeleinheit mit einer Ölmenge von75 l/min-und einem Druck von 31 bar beschickt. Über die Mengenregulierorgane 27 und 28 wird diese Ölmenge gleichmäßig auf die Ringspalte der 10 Düsen verteilt. Das Öl gelangt über die individuellen Zuführungsleitungen 29 zu einem T-Relais am Düsenende, das durch den anstehenden Druck den Weg zum Düsenringspalt freigibt. Der freie Querschnitt zwischen der konischen Bohrung 27 und dem Regulierstift 28 beträgt ca. 2 mm² und der Druckabfall ca. 26 bar. Um das Öl zu verbrennen, werden den Düsen gleichzeitig insgesamt 150 Nm³/min Sauerstoff zugeführt.

Nach beendeter Vorheizzeit wird der Konverter mit 44 t Roheisen beschickt. Die Öl-Zufuhr zur Sammelleitung 24 ist zu diesem Zeitpunkt bereits unterbrochen, und durch den Ringspalt der Düsen strömt Stickstoff, der über die Sammelleitung 3 und die Düsenversorgungsleitungen 8 zugeführt wird. Das druckgesteuerte T-Relais am Düsenflansch hat zu diesem Zeitpunkt umgeschaltet, da nunmehr der höhere Druck an den individuellen Düsenversorgungsleitungen für Gas ansteht.

Sobald der Konverter in Frischstellung steht, strömt durch die Sammelleitung 3 Propan in einer Menge von 350 Nm³/hund bei einem Druck von 8 bar. Die Regulierstifte 10, in Zusammenwirkung mit den konischen Bohrungen 9, geben für jede Düsenzuleitung einen Querschnitt von ca. 10 mm² frei. Der Druckabfall der Mengenreguliereinheit beträgt ca.4 bar. Das Propan gelangt über die Sicherheitssteuerorgane zu den Düsen. Die Sicherheitssteuerorgane arbeiten in der in Figur 2 dargestellten und vorstehend beschriebenen Weise. Der Druckabfall zwischen Druckraum 53 und 54 beträgt ca. 1,2 bar. Nach einer Frischzeit von ca. 10 min ist die Stahlschmelze erzeugt, und der Konverter dreht in Abstichposition. Wie beim Chargieren strömt dann durch die Düsenkanäle Stickstoff. _

## Patentansprüche

1. Vorrichtung zur Versorgung von Konverterdüsen aus konzentrischen Rohren mit gasförmigen und/oder flüssigen Kohlenwasserstoffen, wobei durch die Düsen gleichzeitig Sauerstoff oder Sauerstoff enthaltende Gase in einen Konverter geleitet werden, dadurch gekennzeichnet, daß in einer drehbaren Regeleinheit aus einem ortsfesten Gehäuseteil (1) und einem drehbaren Vorrichtungsteil (2) Verteilungsräume (4, 26) für die flüssigen und/oder gasförmigen Kohlenwasserstoffe vorgesehen sind, zu denen Sammelleitungen (3, 24) führen, in dem drehbaren Vorrichtungsteil (2), der mit dem Konverterdrehzapfen verbunden ist und der mit dem ortsfesten Gehäuseteil (1) drehbar gelagert ist, Kohlenwasserstoffmengenregelvorrichtungen (9, 10; 27, 28) vorgesehen sind, die mit Verteilungseinrichtungen für die individuellen Düsenzuführungsleitungen (5, 8; 29) in Verbindung stehen, und zwischen den Kohlenwasserstoffmengenregelvorrichtungen (9, 10) und den Düsenleitungen (8) für die gasförmigen Kohlenwasserstoffe Sicherheitssteuerorgane (7) angeordnet sind.

2. Vorrichtung nach Anspruch 1, dadurch gekennzeichnet, daß die Kohlenwasserstoffmengenregelvorrichtungen (9, 10; 27, 28) über einen Steuerkolben (11, 108) in Verbindung mit einer Steuereinheit (13, 109) gesteuert werden.

3. Vorrichtung nach einem der Ansprüche 1 und 2, dadurch gekennzeichnet, daß die Verteilungsräume (4, 26) für verschiedene Kohlenwasserstoffe mit Dichtungsmitteln und zwischengeschalteten, drucklosen Entlüftungsräumen gegeneinander und zwischen dem ortsfesten Gehäuse (1) und dem drehbaren Vorrichtungsteil (2) abgedichtet sind.

4. Vorrichtung nach einem der Ansprüche 1 bis 3, dadurch gekennzeichnet, daß die Kohlenwasserstoffmengenregelvorrichtungen in konische Bohrungen (9, 27) eintauchende Regulierstifte (10, 28) umfassen.

5. Vorrichtung nach einem der Ansprüche 1 bis 4, dadurch gekennzeichnet, daß in der Drehachse der drehbaren Regeleinheit ein oder mehrere abgedichtete-Durchgänge (42) angeordnet sind.

6. Vorrichtung nach einem der Ansprüche 1 bis 5, dadurch gekennzeichnet, daß elektrische Schleifkontakte (31) zwischen dem ortsfesten Gehäuse (1) und dem drehbaren Vorrichtungsteil (2) zur Übertragung von Steuer- und Anzeigesignalen angebracht sind.

7. Vorrichtung nach einem der Ansprüche 1 bis 6, dadurch gekennzeichnet, daß die Sicherheitssteuerorgane (7) eine in Wechselbeziehung stehende Kombination von Druckbegrenzungs-und Rückschlagventilen mit Differenzdruckwächtem umfassen, und drei bewegliche Membranteller (60, 51, 52) und fünf gegeneinander abgedichtete Druckräume (53, 54, 55, 56, 57) aufweisen.

8. Vorrichtung nach Anspruch 7, dadurch gekennzeichnet, daß durch den Membranteller (52) bei Unterschreitung einer Kohlenwasserstoffmindestmehge ein elektrisches Signal ausgelöst wird.

9. Vorrichtung nach Anspruch 7, dadurch gekennzeichnet, daß die Druckdifferenz zwischen den Druckräumen (57, 53) analog gemessen₋und angezeigt wird.

## Claims

1. A means for supplying converter tuyeres comprising concentric pipes with gaseous and/or liquid hydrocarbons in which oxygen or oxygen-containing gases are simultaneously passed through the tuyeres to a converter, characterised in that distribution chambers (4, 26) are provided for the liquid and/or gaseous hydrocarbons in a rotatable control unit comprising a stationary housing member (1) and a rotatable device member (2) to which supply pipes (3, 24) lead; in that in the rotatable device member (2), which communicates with the converter trunnion and which is pivotally mounted in the stationary housing member (1), hydrocarbon volume control means (9, 10; 27, 28) are provided which communicate with the distribution means for the individual tuyere feeding pipes (5, 8; 29); and in that safety control members (7) are disposed between the hydrocarbon volume control means (9, 10) and the tuyere pipes (8) for the gaseous hydrocarbons.

2. A means according to claim 1 wherein the hydrocarbon volume control means (9,10; 27,28) are controlled via a control piston (11, 108) in conjunction with a control unit (13,109).

3. A means according to claim 1 or 2 wherein the distribution chambers (4, 26) for different hydrocarbons are sealed off from each other between the housing (1) and the rotatable device member (2) with sealing means and interposed pressureless vent chambers.

4. A means according to either of claims 1 to 3 wherein the hydrocarbon volume control means comprise regulating pins (10, 28) which are movable into tapered bores (9,27).

5. A means according to either of claims 1 to 4 wherein one or more sealed passages (42) are disposed in the axis of ratation of the rotatable control unit.

6. A means according to either of claims 1 to 5 wherein electric sliding contacts (31) are disposed between the stationary housing (1) and the rotatable device member (2) for transmitting control and indication signals.

7. A means according to either of claims 1 to 6 wherein the safety control members (7) comprise a combination of pressure-limiting and check valves with differential pressure monitors in mutual relationship and exhibit three movable diaphragm discs (50, 51, 52) and five surge chambers (53, 54, 55. 56, 57) sealed off from one another.

8. A means according to claim 7 wherein an electric signal is released by the diaphragm disc (52) when the volume of the hydrocarbon falls below a certain minimum volume.

9. A means according to claim 7 wherein the pressure differential between the surge chambers (57, 53) ist measured and monitored analogously.

## Revendications

1. Dispositif pour l'alimentation de tuyères de convertisseur à tubes concentriques avec des hydrocarbures sous forme gazeuse et/ou liquide, de l'oxygène ou des gaz contenant de l'oxygène étant introduit simultanément par les tuyères dans un convertisseur, caractérisé en ce qu'il est prévu, dans une unité de régulation tournante se composant d'une partie de carter fixe (1) et d'une partie opérationnelle tournante (2), des chambres de distribution (4, 26) des hydrocarbures liquides et/ou gazeux auxquelles aboutissent des tuyaux collecteurs (3, 24), en ce qu'il est prévu, dans la partie opérationnelle tournante (2) qui est reliée au pivot de convertisseur et qui est montée à rotation avec la partie de carter fixe (1), des dispositifs de régulation de débits d'hydrocarbures (9, 10; 27, 28), qui sont en liaison avec des dispositifs de distribution associés aux tuyères individuelles (5, 8; 29) d'alimentation de tuyères et en ce qu'il est prévu entre les dispositifs de régulation de débits d'hydrocarbures (9, 10) et les tuyaux (8) d'alimentation des tuyères en hydrocarbures gazeux des organes de commande de sécurité (7).

2. Dispositif selon la revendication 1, caractérisé en ce que les dispositifs de régulation de débits d'hydrocarbures (9, 10; 27, 28) sont commandés par l'intermédiaire d'un piston de distribution (11, 108) relié à une unité de commande (13,109).

3. Dispositif selon l'une des revendications 1 et 2, caractérisé en ce que les chambre de distribution (4, 26) des différents hydrocarbures sont isolées de façon étanche l'une par rapport à l'autre, ainsi qu'entre le carter fixe (1) et la partie opérationnelle tournante (2), à l'aide de joints d'étanchéité et de volumes intercalaires d'évent sans pression.

4. Dispositif selon l'une quelconque des revendications 1 à 3, caractérisé en ce que les dispositifs de régulation de débits d'hydrocarbures comportent des pointeaux de régulation (10,28) pénétrant dans des trous coniques (9,27).

5. Dispositif selon l'une quelconque des revendications 1 à 4, caractérisé en ce qu'il est prévu un ou plusieurs passages (42) rendus étanches, dans l'axe de rotation de l'unité de régulation tournante.

6. Dispositif selon l'une quelconque des revendications 1 à 5, caractérisé en ce que des contacts électriques glissants (31) sont disposés entre le carter fixe (1) et la partie opérationnelle tournante (2) pour la transmission de signaux de commande et d'indication.

7. Dispositif selon l'une quelconque des revendications 1 à 6, caractérisé en ce que les organes de commande de sécurité (7) comportent une combinaison de soupape de limitation de pression et de clapet anti-retour avec contrôleurs de pression différentielle qui sont disposés en alternance, ainsi que trois plateaux à membranes mobiles (50, 51, 52) et cinq chambres de pression (53, 54, 55, 56, 57) qui sont isolées de façon étanche l'une par rapport à l'autre.

8. Dispositif selon la revendication 7, caractérisé en ce que le plateau à membrane (52) produit un signal électrique lorsque le débit d'hydrocarbures tombe en dessous d'une valeur minimale.

9. Dispositif selon la revendication 7, caractérisé en ce que la différence de pression entre les chambres (57, 53) est mesurée et indiquée de façon analogique.
